# EUROPÄISCHE PATENTANMELDUNG

(11) **EP 4 650 264 A1**
(43) Veröffentlichungstag der Anmeldung: **19.11.2025**
(21) Anmeldenummer: 25169161.4
(22) Anmeldetag: 08.04.2025
(51) Int. Cl.: B63B 21/00, B63B 23/36, B63B 27/30, B63B 59/02, B63H 25/42, E02B 3/26, E02B 17/00

(54) **BOOT-FENDER-ANLEGE-VORRICHTUNG UND VERWENDUNG SOWIE VERFAHREN**

(30) Priorität: 08.04.2024 DE 102024109773
(71) Anmelder: Hochschule Flensburg Körperschaft des öffentlichen Rechts, 24943 Flensburg (DE)
(72) Erfinder: THOMSEN, Fritz, 25709 Helse (DE)
(74) Vertreter: Puschmann Borchert Kaiser Klettner Patentanwälte Partnerschaft mbB

(57) **Zusammenfassung**

Die Erfindung betrifft eine Boot-Fender-Anlege-Vorrichtung (1) mit zumindest einem Fender (2) montiert an zumindest einer Anlegeposition und/oder Bug und/oder Heck und/oder Seite von einem Boot zum Anlegen an lotrechten oder fast lotrechten Strukturen (3) unter wenigstens teilweiser Beibehaltung zumindest der Stampfbewegungen des Bootes um die Querachse und/oder Tauchbewegung des Bootes entlang der Hochachse und/oder Rollbewegung des Bootes um die Längsachse, wobei der zumindest eine Fender (2) zur zeitweisen Positionierung des Bootes an einer lotrechten oder fast lotrechten Struktur (3) ausgebildet ist, wobei der zumindest eine Fender (2) mit zumindest einem steuerbaren Antrieb und/oder zumindest einer steuerbaren Bremsvorrichtung ausgestattet ist und mit dem zumindest einen steuerbaren Antrieb und/oder der zumindest einen steuerbaren Bremsvorrichtung des Fenders (2) eine eingenommene, vertikale Position der Anlegeposition und/oder des Bugs und/oder des Hecks und/oder der Seite des Bootes an der lotrechten oder fast lotrechten Struktur (3) zumindest zeitweise sicher haltbar ist.

Weiter betrifft die Erfindung ein Boot-Fender-Anlege-Vorrichtung-Steuerungsverfahren sowie eine Verwendung.

## Beschreibung

Die Erfindung betrifft eine Boot-Fender-Anlege-Vorrichtung mit zumindest einem Fender montiert an zumindest einer Anlegeposition, Bug und/oder Heck und/oder Seite, von einem Boot zum Anlegen an lotrechten oder fast lotrechten Strukturen wie beispielsweise Leiter-Dalben, Mauerwerk, Pfosten, Balken, Trägern, Platten, Schiffswänden oder Spundwandprofile an festen oder schwimmenden Offshore- und Uferbauwerken und Wasserfahrzeugen, wie beispielsweise Kaimauern, Windenergieanlagen (WEA), Forschungs- oder Arbeitsplattformen, Bohrinseln und Schiffen, wobei der zumindest eine Fender zur zeitweisen Positionierung des Bootes an einer lotrechten oder fast lotrechten Struktur ausgebildet ist.

Weiter betrifft die Erfindung ein Boot-Fender-Anlege-Vorrichtung-Steuerungsverfahren.

Ein Bootsfender ist typischerweise ein schützendes Polster, das an der Seite eines Bootes befestigt wird, um das Boot vor Beschädigungen zu schützen, wenn es an Docks, anderen Booten oder an der Pier anlegt. Boots-Fender sind in der Regel aus robustem, wasserdichtem Material wie Gummi, Kunststoff oder Schaumstoff gefertigt und können in verschiedenen Formen und Größen erhältlich sein, wobei diese dafür sorgen, dass das Boot nicht zerkratzt oder beschädigt wird, wenn es mit anderen Objekten in Kontakt kommt. Die gängigsten Arten von Bootsfendern sind Kugelfender, Rundfender und Fenderrollen. Man findet sie häufig an den Seiten eines Bootes oder auch an den Ecken, je nach Bedarf und Bootstyp.

Im Schifffahrtsbereich ist ein Fender typischerweise ein schützendes Polster, eine luftgefüllte Blase oder ein Gerät in anderer Form und in anderem Material, das dazu dient, die kinetische Energie eines Bootes oder Schiffes zu absorbieren, das an einem Steg, einer Kaimauer oder einem anderen Schiff oder einer Anlegestruktur anlegt. Allgemein werden Fender auf allen Arten von Schiffen eingesetzt, von Frachtschiffen bis hin zu Kreuzfahrtschiffen, Fähren und Privatyachten, und verhindern Schäden an Schiffen und Anlegestellen. Zu diesem Zweck verfügen Fender üblicherweise über eine hohe Energieabsorption und eine geringe Reaktionskraft. Der Fender an sich wird üblicherweise aus Gummi, Schaumelastomer oder Kunststoff hergestellt. Der für eine Anwendung am besten geeignete Fendertyp hängt von vielen Variablen ab, darunter die Abmessungen und Verdrängung des Schiffes, der maximal zulässige Abstand, die Anlegestruktur, Gezeitenunterschiede und andere anlegespezifische Bedingungen.

Für das Übersetzen von Wartungspersonal auf Offshore-Konstruktionen, wie beispielsweise Windenergieanlagen, werden häufig Katamaran-Personenfähren eingesetzt, die als Anlegemanöver frontal an die Leiter-Dalben der Konstruktion gesteuert und schließlich mit erhöhter Antriebsleistung gegen diese gedrückt werden. Der durch den Schub erzeugte Reibschluss zwischen dem Fender, insbesondere an der Front der Fähre und den Leiter-Dalben soll im Wesentlichen die seegangsinduzierten Relativbewegungen zwischen Deck und Leiter, welche ein erhebliches Verletzungsrisiko für die übersteigende Personen darstellen, verhindern. Die grundsätzlichen Unsicherheiten bei reibschlüssigen Verbindungen wie Reibbeiwerte bei wechselnden Temperaturen und variablen Material- beziehungsweise Oberflächenbeschaffenheiten, umgebungsbedingte Veränderungen der Anpresskraft und Weitere bergen große Sicherheitsrisiken und stellen zusammen mit der Anforderung, eine geeignete vertikale Position an den Leiter-Dalben einzunehmen, hohe Ansprüche an den Schiffsführer.

Nach dem Stand der Technik existieren, wenn nicht grundsätzlich andere Techniken wie U-Boote, Hubschrauber oder Andere zum Einsatz kommen, Lösungsansätze beim Anlegemanöver der Katamaran-Personenfähren frontal an den Leiter-Dalben mit Gurten und Greifern, die einen ungleich größeren technischen Aufwand für die Realisierung erfordern und außerdem im Betrieb wesentlich höhere Ansprüche an die Schiffsführung stellen. Das Anfahren der Leiter-Dalben ist hierbei gegenüber dem gängigen zuvor beschriebenen Verfahren erschwert.

Zudem offenbart die Druckschrift DE 10 2009 011 039 A1 ein Verfahren zum sicheren Übersetzen von Personal von einem als Schiff ausgebildeten Objekt auf ein weiteres Objekt, bei dem das Schiff durch Wellenbewegungen, insbesondere in vertikaler Richtung, relativ zu dem weiteren Objekt bewegt ist, und ggf. mit einer entsprechenden Anordnung ein Personentransferelement, das an einem der beiden Objekte angeordnet ist und das zumindest an einem Ende zumindest vertikal bewegbar ist, an das andere Objekt angekoppelt wird. Dabei wird das Personentransferelement zumindest an dem Ende aufgrund der Relativbewegung der Objekte zur Bewegung relativ zu dem einen Objekt und mit dem anderen Objekt bewegt. Erfindungsgemäß wird das Personentransferelement insgesamt mit der Ankopplung an das andere Objekt mit diesem und relativ zu dem einen Objekt bewegt, indem es aufgrund der Relativbewegung der Objekte zur vertikalen Bewegung freigegeben wird.

Die Druckschrift DE10 2008 048 609 A1 zeigt eine Anordnung zum sicheren Übersetzen von Personal von einem Schiff auf eine Offshore-Windenergieanlage und zurück und ist dadurch gekennzeichnet, dass die Windenergieanlage eine vertikal oder schräg verschiebbare Leiter und das Schiff ein Ankoppelelement an die Leiter aufweisen.

Des Weiteren ist aus der Druckschrift DE10 2009 016 082 A1 eine Vorrichtung zum sicheren Übersetzen von Personal oder Material von einem als Schiff ausgebildeten Objekt auf ein anderes relativ dazu bewegtes Objekt bekannt. Die Vorrichtung weist eine schiffseigene Be- oder Entladeeinrichtung, ein Transferelement und eine Regeleinrichtung zur Minimierung der Relativbewegung des Transferelementes relativ zu dem anderen Objekt auf. Erfindungsgemäß ist die Be- oder Entladeeinrichtung als Industrieroboter und sein Roboterarm als Tragarm ausgebildet. Dabei ist das Transferelement am freien Ende des Tragarmes angebracht oder mit dem freien Ende des Tragarmes verbindbar ausgebildet.

Weiter ist aus der Druckschrift US 2021/0371061 A1 Fenderanordnungen bekannt, die einen zwischen Fender und Schiffsrumpf vorgesehenen Armausleger aufweisen, der mittels Stellmitteln derart verstellbar ist, dass mit den vorhandenen Spannarmen der Druck gegen Stützpfosten einer Anlegestelle sowohl in Quer- als auch in Längsrichtung eingestellt werden kann.

Zudem ist aus der Druckschrift JP 2005 053284 A ein Aufprallgerät an einem Schiff bekannt, das das Anlegen mittels eines Fenders an einem Pier mit großer Reichweite ermöglicht. Hierbei wird eine Drehplattform gedreht und ein Schwenkarm zum Pier geschwenkt während das Schiff längsseits des Piers fährt und während der Schwenkarm mit dem auf der Drehplattform eines Breitseitenabschnitts montierten Fender durch Drehen der Drehplattform während der Fahrt kompakt auf einem Deck in der Nähe gelagert werden kann, und dient als Kontraktionsdämpfer, wobei die Schwenkbewegung des Schwenkarms, an dessen Spitze sich der Fender befindet, durch einen hydraulischen oder elektromagnetischen Bremsdämpfer ausgeführt, der als axiale Antriebsvorrichtung ausgeführt sein kann.

Die Probleme im Stand der Technik sind im Wesentlichen, dass das zuvor beschriebene, gängige Verfahren mit durch Schub erzeugtem Reibschluss zwischen dem Fender der Fähre oder eines Bootes und den Leiter-Dalben prinzipbedingte Herausforderungen und Risiken birgt.

So ist insbesondere die Haft-/Reibkraft zwischen Fender und Leiter-Dalben unbekannt. Zudem ist auch nicht bekannt, wie groß die Haft-/Reibkraft bei gegebenem Seegang sein muss, damit keine Relativbewegung auftritt.

Auch muss beim Anlegen zum Einnehmen einer geeigneten vertikalen Position, zwischen Gleit- und Haftreibung gewechselt werden, was über den Schub des Schiffs-Antriebs bzw. den Propellerschub realisiert werden muss.

Des Weiteren erfordern die Lösungsansätze aufweisend bewegliche Leitern am Anleger (DE 10 2009 011 039 A1, DE 10 2008 048 609 A1) oder auch bewegliche Plattformen am Boot (DE 10 2009 016 082 A1) einen hohen technischen Aufwand und sind folglich in der Praxis nur sehr selten realisiert.

Der vorliegenden Erfindung liegen mehrere Aufgaben zugrunde.

Die Erfindung hat die Aufgabe die Sicherheit beim Anlegen von Booten an Offshore-, Ufer- und schwimmenden Konstruktionen zu erhöhen.

Eine weitere Aufgabe ist es die vertikale Relativbewegung der Anlegeposition eines Bootes zu einer lotrechten oder fast lotrechten Struktur und umgekehrt beim Übertreten sicher zu unterbinden und die vertikale Positionierung zu vereinfachen.

Eine weitere Aufgabe ist es eine einfach ohne hohen technischen Aufwand realisierbare, günstige Vorrichtung zum Übersetzen beim Anlegen eines Bootes an eine lotrechte oder fast lotrechte Struktur bereitzustellen.

Gelöst werden diese Aufgaben mit einer Boot-Fender-Anlege-Vorrichtung gemäß Anspruch 1.

Die Boot-Fender-Anlege-Vorrichtung ist ausgebildet mit zumindest einem Fender montiert an zumindest einer Anlegeposition und/oder Bug und/oder Heck und/oder Seite von einem Boot zum Anlegen an lotrechten oder fast lotrechten Strukturen unter wenigstens teilweiser Beibehaltung zumindest der Stampfbewegungen des Bootes um die Querachse und/oder Tauchbewegung des Bootes entlang der Hochachse und/oder Rollbewegung des Bootes um die Längsachse, wobei der zumindest eine Fender zur zeitweisen Positionierung des Bootes an einer lotrechten oder fast lotrechten Struktur ausgebildet ist, wobei der zumindest eine Fender mit zumindest einem steuerbaren Antrieb und/oder zumindest einer steuerbaren Bremsvorrichtung ausgestattet ist und mit dem zumindest einen steuerbaren Antrieb und/oder der zumindest einen steuerbaren Bremsvorrichtung des Fenders eine eingenommene, vertikale Position der Anlegeposition und/oder des Bugs und/oder des Hecks und/oder der Seite des Bootes an der lotrechten oder fast lotrechten Struktur zumindest zeitweise sicher haltbar ist.

In einer allgemeinen Ausgestaltung kann die Boot-Fender-Anlege-Vorrichtung mit zumindest einem Fender montiert an zumindest einer Anlegeposition und/oder Bug und/oder Heck und/oder Seite von einem Boot ausgebildet sein, wobei der zumindest eine Fender zur zeitweisen Positionierung des Bootes an einer lotrechten oder fast lotrechten Struktur ausgebildet ist, wobei der zumindest eine Fender mit zumindest einem steuerbaren Antrieb und/oder zumindest einer steuerbaren Bremsvorrichtung ausgestattet ist.

In einer bevorzugten Ausführungsvariante weisen der zumindest eine Fender und zumindest ein Teil der lotrechten oder fast lotrechten Struktur eine zumindest abschnittsweise komplementäre Geometrie auf, wobei bei der Positionierung des zumindest einen Fenders an der lotrechten oder fast lotrechten Struktur durch Ineinandergreifen eine formschlüssige Kraftübertragung in vertikaler Richtung ausgebildet werden kann.

Die abschnittsweise komplementären Geometrien des zumindest einen Fenders und des zumindest einen Teils der lotrechten oder fast lotrechten Struktur können als
- zähneaufweisender Wälzkörper und Zahnstange
   oder
- Triebstange und Zahnstange
ausgebildet sein.

Zudem kann in einer weiteren bevorzugten Ausführungsvariante bei Positionierung des zumindest einen Fenders an der lotrechten oder fast Lotrechten Struktur eine reibschlüssige Kraftübertragung ausgebildet werden. Hierbei kann der zumindest eine Fender insbesondere als runder Wälzkörper und/oder als Reibkörper ausgebildet sein.

Des Weiteren kann der zumindest eine Fender durch Schwingen führbar ausgebildet sein.

Insbesondere können Stampfbewegungen des Bootes um die Querachse und/oder Tauchbewegung des Bootes entlang der Hochachse und/oder der Rollwinkel und/oder die vertikale Position der Anlegeposition des Bootes bei der zeitweisen Positionierung des Bootes an dem zumindest einen Leiter-Dalben und/oder an der lotrechten oder fast lotrechten Struktur durch Nutzung des zumindest einen steuerbaren Antriebs und/oder der zumindest einen steuerbaren Bremsvorrichtung des Fenders durch Nutzung des zumindest einen steuerbaren Antriebs und/oder der zumindest einen steuerbaren Bremsvorrichtung des Fenders einstellbar sein.

Der Antriebsschub und/oder der Propellerschub des Bootes kann nach den Anforderungen der Positionierung des Bootes in der Ebene einstellbar sein. Der Schub des Bootes sollte bzw. muss weiterhin hoch sein, wobei jedoch die Anforderung an dessen Dosierung deutlich geringer ist, da er aufgrund der Ausgestaltung mittels eines Wälzfenders für die vertikale Positionierung nicht zurückgenommen werden muss.

Der Antriebsschub des Bootes braucht bei erfindungsgemäßer Verwendung der Vorrichtung in einigen Varianten deutlich geringer dosiert zu werden, als bei herkömmlichen im Stand der Technik bekannten Anlegeverfahren, wie bspw. an Off-Shore Konstruktionen und dgl.

Weiter kann der kontrollierbare Antrieb und/oder die zumindest eine steuerbare Bremsvorrichtung des Fenders zur Bestimmung des Rollwinkels und/oder der vertikalen Position der Anlegeposition des Bootes bei der zeitweisen Positionierung des Bootes an der lotrechten oder fast lotrechten Struktur einstellbar und/oder steuerbar ausgebildet sein. Eine entsprechende Steuerung kann vorgesehen sein, die über Sensoren und Aktoren entsprechend die Vorrichtung steuert.

Insbesondere kann mit dem zumindest einen steuerbaren Antrieb und/oder der zumindest einen steuerbaren Bremsvorrichtung des Fenders eine eingenommene Position des Bootes an der lotrechten oder fast lotrechten Struktur sicher haltbar sein. Insbesondere kann bzw. sollte bzw. muss hierzu der Antriebsschub und/oder Propellerschub und/oder Strahlantriebschub, die allesamt entsprechend vergleichbar sind und in Abhängigkeit des vorhandenen Antriebs als auch in Abhängigkeit der Anlegeseite, Verwendung finden, dazu genutzt werden, das Boot gegen die lotrechte oder fast lotrechte Struktur zu drücken bzw. fahrenbzw. zu pressen.

Die Bremskraft oder die Kraft des Antriebs der Vorrichtung können dosiert zugegeben werden und können auch während des Anlegens je nach Bedarf variiert werden. Als mögliche dosierbare Bremsen bieten sich verschiedene Bremsarten wie beispielsweise die Stempelbremse an.

Es können sowohl mechanische als auch hydraulische Bremsen und/oder Antriebe Verwendung finden.

Bei Nutzung von hydraulischen Bremsen und/oder Antrieben kann hierbei unter Anderem eine Steuerung über die entsprechend vorzusehenden Ventile erfolgen. Der auf die Hydraulikflüssigkeit im Zylinder bzw. in einem hydraulischen Aktuator wirkende Druck und somit letztendlich die eingesetzte Bremskraft wird über die Ventilsteuerung gesteuert.

Die verwendeten steuerbaren Bremsen und/oder Antriebe können eine reibschlüssige Kraftübertragung zwischen Fender und Boot ausbilden und/oder eine formschlüssige Kraftübertragung zwischen Fender und Boot aufweisen und/oder eine Haltevorrichtung insbeosndere in Form einer Klauenkupplung zur Fixierung aufweisen.

Auch der Einsatz von Elektroantrieben und/oder Elektrobremsen zum Fahren und/oder Halten stellt eine Einsatzmöglichkeit dar.

Auch kann der zumindest eine steuerbare Antrieb und/oder die zumindest eine steuerbare Bremsvorrichtung durch verbaute Elektronik mit künstlicher Intelligenz (KI) ausgestattet sein.

In einer Ausführungsvariante kann die Boot-Fender-Anlege-Vorrichtung so die benötigte Kraft des Antriebs der Vorrichtung und/oder die benötigte Bremskraft bei der Bootspositionierung durch die KI reguliert aufbringen, ohne dass hierfür eine menschliche Aktion notwendig ist.

Zudem kann der zumindest eine Fender als Mehrlenkerausführung an der Anlegeposition des Bootes befestigt ausgebildet sein.

Die erfindungsgemäße Boot-Fender-Anlege-Vorrichtung kann insbesondere verwendet werden zur Erhöhung der Sicherheit beim Anlegen von Booten, insbesondere Versorgungs- und/oder Übersetzbooten, an feste oder schwimmende Offshore-Konstruktionen und Schiffe, insbesondere beim frontalen Anlegen und/oder beim Anlegen von Booten im Hafen.

Es sei auf eine besondere Verwendung hingewiesen, die es Wartungspersonal ermöglicht, eine Offshore-Einrichtung von dem Boot aus mit der erfindungsgemäßen Boot-Fender-Anlege-Vorrichtung zu betreten.

Die Ausführungsvariante der Boot-Fender-Anlege-Vorrichtung mit Fendern, ausgebildet als zähneaufweisenden Wälzkörper am Boot, aufweisend jeweils zumindest einen steuerbaren Antrieb und/oder zumindest eine steuerbare Bremsvorrichtung und Zahnstangen als zumindest Teil der lotrechten oder fast lotrechten Struktur, ist insbesondere derart ausgebildet, dass aufgrund der jeweiligen komplementären Geometrie ein Ineinandergreifen zur formschlüssigen Kraftübertragung möglich ist, dabei aber gleichzeitig mit so viel "Zahnspiel" konstruiert, dass auch im Eingriff (bei gelöster Bremse) eine Rollbewegung des Boots möglich ist.

Sind die Wälzkörper im Eingriff, können der Rollwinkel und die vertikale Position der Anlegeposition, weitestgehend vom Propellerschub entkoppelt, durch dosiertes Bremsen der Wälzkörper beziehungsweise durch deren Positionierantriebe bedarfsgerecht eingestellt werden. Der Propellerschub ist lediglich nach den Anforderungen der Positionierung in der Ebene auszurichten, also für das Heranfahren an die und das anschließende Halten an den Zahnstangen und braucht im Gegensatz zur klassischen Herangehensweise für die vertikale Positionierung der Anlegeposition nicht verringert werden. So kann ein Ablösen von der lotrechten oder fast lotrechten Struktur durch versehentlich zu gering gewählten Schub vermieden werden.

Die Antriebe und/oder Bremsvorrichtungen der Fender sind in allen Ausführungsvarianten der Boot-Fender-Anlege-Vorrichtung so zu dimensionieren, dass eine eingenommene Position an der lotrechten oder fast lotrechten Struktur sicher gehalten werden kann.

Neuartig gegenüber dem Stand der Technik mit streng an den Schiffsantrieb gekoppelten Reibschluss ist insbesondere die, aufgrund der wesentlich schwächeren (bzw. aufgehobenen) Kopplung von Propellerschub und vertikaler Beweglichkeit, bessere Steuerbarkeit der vertikalen Position der Anlegeposition eines Bootes.

Gleichzeitig ist der Lösungsansatz einer Boot-Fender-Anlege-Vorrichtung zur Erhöhung der Sicherheit beim Anlegen und Übersetzen der bisher vermutlich seetauglichste, da keine beweglichen Komponenten an der insbesondere Offshore-Konstruktion vorliegen und auch die zusätzlichen Komponenten am Schiff keinen großen technischen Aufwand erfordern.

Wird eine reibschlüssige Kraftübertragung zwischen der lotrechten oder fast lotrechten Struktur und dem zumindest einen Fender beim Anlegemanöver angestrebt, so können als Fender-Materialien bevorzugt eine Achse aus Stahl und/oder Gussmaterial mit einer Beschichtung und/oder einem Aufbau aus einem Elastomer Verwendung finden. Eine mögliche Ausführungsvariante stellen hierbei Elastomerspeichenräder dar. Eine zweite beispielhafte Ausführungsvariante stellt die Nutzung von Gummireifen aufgezogen auf einen rotierbaren Zylinder dar. Bei Nutzung einer Bremse kann insbesondere bei festerem Elastomeraufbau eine Stempelbremse von außen zum Einsatz kommen. Wird hingegen eine formschlüssige Kraftübertragung genutzt, so weisen die bevorzugten Ausführungsvarianten metallische Werkstoffe, insbesondere Stahl und/oder Gussmaterialien und/oder Eisenwerksoffe auf, da diese sowohl langlebig als auch kostengünstig sind. Je nach eingesetztem Werkstoff sind hierbei eventuell Maßnahmen zur Vermeidung von Korrosion zu treffen.

Die Verwendung der Boot-Fender-Anlege-Vorrichtung gemäß den hier vorgestellten Ausführungen dient insbesondere der Erhöhung der Sicherheit
- beim Anlegen von Booten an Offshore-Konstruktionen
   und/oder
- beim Anlegen von Booten im Hafen
   und/oder
- beim Anlegen von Booten an frei schwimmende oder festgemachte Schiffen.

Weiter kann ein Boot-Fender-Anlege-Vorrichtung-Steuerungsverfahren mit einer Boot-Fender-Anlege-Vorrichtung nach einem der vorangehenden Ausführungen entsprechend angewendet werden, wobei zur zeitweisen Positionierung des Bootes an der lotrechten oder fast lotrechten Struktur der Antriebsschub und/oder Propellerschub des Bootes wenigstens zeitweise angehoben wird, so dass das Boot zur zeitweisen Positionierung des Bootes gegen die lotrechten oder fast lotrechten Struktur gefahren und/oder gedrückt wird und zumindest der steuerbare Antrieb und/oder zumindest die steuerbare Bremsvorrichtung des Fenders derart angesteuert wird, dass die eingenommene, vertikale Position der Anlegeposition und/oder des Bugs und/oder des Hecks und/oder der Seite des Bootes an der lotrechten oder fast lotrechten Struktur (3) zumindest zeitweise sicher hält.

Die erfindungsgemäße Boot-Fender-Anlege-Vorrichtung kann einfach bei vorhandenen Schiffen nachgerüstet werden.

Nachfolgend wird die Erfindung anhand der beiliegenden Abbildung in der Abbildungsbeschreibung beschrieben, wobei diese die Erfindung erläutern soll und nicht beschränkend zu werten ist. Es zeigt:
- Abbildung 1: eine beispielhafte schematische Darstellung eines Anlegemanövers eines Bootes frontal an die Leiter-Dalben als lotrechte oder fast lotrechte Struktur einer Konstruktion nach dem Stand der Technik,
- Abbildung 2: eine beispielhafte schematische Darstellung einer ersten Ausführungsvariante der erfindungsgemäßen Boot-Fender-Anlege-Vorrichtung mit zähneaufweisendem Wälzkörper und Zahnstange,
- Abbildung 3: eine zweite beispielhafte schematische Darstellung der ersten Ausführungsvariante der erfindungsgemäßen Boot-Fender-Anlege-Vorrichtung mit zähneaufweisendem Wälzkörper und Zahnstange gemäß Abb. 2,
- Abbildung 4: eine beispielhafte schematische Darstellung einer zweiten Ausführungsvariante der erfindungsgemäßen Boot-Fender-Anlege-Vorrichtung mit Triebstange und Zahnstange,
- Abbildung 5: eine beispielhafte schematische Darstellung einer dritten Ausführungsvariante der erfindungsgemäßen Boot-Fender-Anlege-Vorrichtung mit einer Triebstange geführt über eine Schwinge und Zahnstange,
- Abbildung 6: eine beispielhafte schematische Darstellung einer vierten Ausführungsvariante der erfindungsgemäßen Boot-Fender-Anlege-Vorrichtung mit rundem Wälzkörper und Leiter-Dalben als lotrechte oder fast lotrechte Struktur,
- Abbildung 7: eine beispielhafte schematische Darstellung einer fünften Ausführungsvariante der erfindungsgemäßen Boot-Fender-Anlege-Vorrichtung mit Reibkörper und Leiter-Dalben,
- Abbildung 8: eine beispielhafte schematische Darstellung einer ersten Ausführungsform einer lotrechten oder fast lotrechten Struktur in Form einer Kaimauer zum Anlegen eines Bootes mit Boot-Fender-Anlege-Vorrichtung,
- Abbildung 9: eine beispielhafte schematische Darstellung einer zweiten Ausführungsform einer lotrechten oder fast lotrechten Struktur in Form einer Kaimauer mit Zahnstangen in zweifacher Ausführung zum Anlegen eines Bootes mit Boot-Fender-Anlege-Vorrichtung,
- Abbildung 10: eine beispielhafte schematische Darstellung einer dritten Ausführungsform einer lotrechten oder fast lotrechten Struktur in Form von Spundwandprofilen zum Anlegen eines Bootes mit Boot-Fender-Anlege-Vorrichtung und
- Abbildung 11: eine beispielhafte schematische Darstellung einer vierten Ausführungsform einer lotrechten oder fast lotrechten Struktur in Form von Spundwandprofilen mit Zahnstangen in zweifacher Ausführung zum Anlegen eines Bootes mit Boot-Fender-Anlege-Vorrichtung.

Abb. 1 zeigt eine beispielhafte schematische Darstellung eines Anlegemanövers eines Bootes frontal an die Leiter-Dalben 31 einer Konstruktion nach dem Stand der Technik. Ein Fender aus einem gummielastischem Material 21 positioniert am Bug eines Bootes 4 wird während eines frontalen Anlegemanövers mit erhöhter Antriebsleistung gegen einen glatten Leiter-Dalben 31 gedrückt.

Abb. 2 zeigt eine beispielhafte schematische Darstellung einer ersten Ausführungsvariante der erfindungsgemäßen Boot-Fender-Anlege-Vorrichtung 1 mit zähneaufweisenden Wälzkörpern 22 an der Anlegeposition, hier am Bug, eines Bootes 4 und Zahnstangen 32 an den Leiter-Dalben 31 als lotrechte oder fast lotrechte Struktur 3. Die zähneaufweisenden Wälzkörper 22 sind jeweils mit einem steuerbaren Antrieb und/oder einer steuerbaren Bremsvorrichtung ausgestattet und auf einer Führungsaufnahme mit Antriebswelle 26 montiert.

In Abb.3 wird eine zweite beispielhafte schematische Darstellung der ersten Ausführungsvariante der erfindungsgemäßen Boot-Fender-Anlege-Vorrichtung 1 mit zähneaufweisendem Wälzkörper 22 und Zahnstange 32 gemäß Abb. 2 dargestellt. Aufgrund der abschnittsweise komplementären Geometrie von zähneaufweisenden Wälzkörpern 22 und Zahnstangen 32 greifen diese bei einem frontalen Anlegemanöver eines Bootes ineinander, wodurch eine formschlüssige Kraftübertragung ermöglicht wird. Es ist hierbei so viel Zahnspiel vorgesehen, dass auch im Eingriff (bei gelöster Bremse) eine Rollbewegung des Bootes möglich ist. Sind bei Vorliegen von zwei Wälzkörpern 22 gemäß Abb. 2 beide zähneaufweisenden Wälzkörper 22 im Eingriff, können der Rollwinkel und die vertikale Position des Bugs 4, weitestgehend vom Propellerschub entkoppelt, durch dosiertes Bremsen der zähneaufweisenden Wälzkörper 22 bzw. durch deren Positionierantriebe bedarfsgerecht eingestellt werden.

Zudem zeigt Abb. 4 eine beispielhafte schematische Darstellung einer zweiten Ausführungsvariante der erfindungsgemäßen Boot-Fender-Anlege-Vorrichtung 1 mit linear geführten Triebstangen 23 und Zahnstangen 32. Die Triebstangen 23 sind in der vertikalen Bewegung mit dosierbarer Bremse und/oder Antrieb ausgestattet, so dass sich dieselbe Funktionalität wie bei dem Einsatz von Wälzkörpern gemäß Abb. 2 ergibt. Antrieb und/oder Bremse wirken an der Linearführung 27.

Abb. 5 zeigt eine beispielhafte schematische Darstellung einer dritten Ausführungsvariante der erfindungsgemäßen Boot-Fender-Anlege-Vorrichtung 1 mit einer Triebstange 23 geführt über eine Schwinge 5 und Zahnstange 32.

In Abb. 6 wird eine beispielhafte schematische Darstellung einer vierten Ausführungsvariante der erfindungsgemäßen Boot-Fender-Anlege-Vorrichtung 1 mit rundem Wälzkörper 24 und Leiter-Dalben 31 als lotrechte oder fast lotrechte Struktur 3 gezeigt. Die runden Wälzkörper 23 sind für eine reibschlüssige Kraftübertragung zwischen Wälzkörperumfang und Leiter-Dalben 31 konstruiert. Die runden Wälzkörper 24 sind auf einer Führungsaufnahme mit Antriebswelle 26 montiert.

Abb. 7 zeigt eine beispielhafte schematische Darstellung einer fünften Ausführungsvariante der erfindungsgemäßen Boot-Fender-Anlege-Vorrichtung 1 mit linear geführten Reibkörpern 25 mit Bremse und/oder Antrieb zum Positionieren und Leiter-Dalben 31 als lotrechte oder fast lotrechte Struktur 3. Antrieb und/oder Bremse befinden sich an der Linearführung 27. Die Reibkörper 25 können bevorzugterweise aus Gummi mit einer Unterstruktur oder als Vollgummiklötze mit bevorzugterweise Lochungen ausgebildet sein.

Eine Ausführung mit an Schwingen 5 geführten Reibkörpern 25 ist, auch wenn hier nicht dargestellt, ebenfalls möglich.

Zudem kann der zumindest eine Fender in den verschiedenen Ausführungsvarianten der erfindungsgemäßen Boot-Fender-Anlege-Vorrichtung 1 als Mehrlenkerausführung am Bug eines Bootes 4 befestigt ausgebildet sein.

Abb. 8 zeigt eine beispielhafte schematische Darstellung einer ersten Ausführungsform einer lotrechten oder fast lotrechten Struktur 3 in Form einer Kaimauer zum Anlegen eines Bootes mit Boot-Fender-Anlege-Vorrichtung 1.

In Abb. 9 wird eine beispielhafte schematische Darstellung einer zweiten Ausführungsform einer lotrechten oder fast lotrechten Struktur 3 in Form einer Kaimauer gemäß Abb. 8 zusätzlich versehen mit Zahnstangen 32 in zweifacher Ausführung zum Anlegen eines Bootes mit Boot-Fender-Anlege-Vorrichtung 1 für eine formschlüssige Kraftübertragung während des Haltens und Positionierens dargestellt.

Zudem wird in Abb. 10 eine beispielhafte schematische Darstellung einer dritten Ausführungsform einer lotrechten oder fast lotrechten Struktur 3 in Form von Spundwandprofilen zum Anlegen eines Bootes mit Boot-Fender-Anlege-Vorrichtung 1 gezeigt.

Abb. 11 zeigt eine beispielhafte schematische Darstellung einer vierten Ausführungsform einer lotrechten oder fast lotrechten Struktur 3 in Form von Spundwandprofilen gemäß Abb. 10 zusätzlich versehen mit Zahnstangne 32 in zweifacher Ausführung als mit zur Fendergeometrie komplementär ausgeführtem Teil der lotrechten oder fast lotrechten Struktur 3 zum Anlegen eines Bootes mit Boot-Fender-Anlege-Vorrichtung 1.

### Bezugszeichenliste:

- 1: Boot-Fender-Anlege-Vorrichtung
- 2: Fender
- 21: Fender aus gummielastischem Material
- 22: zähneaufweisender Wälzkörper
- 23: Triebstange
- 24: runder Wälzkörper
- 25: Reibkörper
- 26: Führungsaufnahme mit Antriebswelle
- 27: Linearführung mit Antrieb und/oder Bremse
- 3: Lotrechte oder fast lotrechte Struktur
- 31: Leiter-Dalben
- 32: Zahnstange
- 4: Bug eines Bootes
- 5: Schwinge

## Patentansprüche

1. Boot-Fender-Anlege-Vorrichtung (1) mit zumindest einem Fender (2) montiert an zumindest einer Anlegeposition und/oder Bug und/oder Heck und/oder Seite von einem Boot zum Anlegen an lotrechten oder fast lotrechten Strukturen (3) unter wenigstens teilweiser Beibehaltung zumindest der Stampfbewegungen des Bootes um die Querachse und/oder Tauchbewegung des Bootes entlang der Hochachse und/oder Rollbewegung des Bootes um die Längsachse, wobei der zumindest eine Fender (2) zur zeitweisen Positionierung des Bootes an einer lotrechten oder fast lotrechten Struktur (3) ausgebildet ist, wobei der zumindest eine Fender (2) mit zumindest einem steuerbaren Antrieb und/oder zumindest einer steuerbaren Bremsvorrichtung ausgestattet ist und mit dem zumindest einen steuerbaren Antrieb und/oder der zumindest einen steuerbaren Bremsvorrichtung des Fenders (2) eine eingenommene, vertikale Position der Anlegeposition und/oder des Bugs und/oder des Hecks und/oder der Seite des Bootes an der lotrechten oder fast lotrechten Struktur (3) zumindest zeitweise sicher haltbar ist.

2. Vorrichtung (1) nach Anspruch 1,
**dadurch gekennzeichnet, dass**
der zumindest eine Fender (2) eine abschnittsweise komplementäre Geometrie zu zumindest einem Teil der lotrechten oder fast lotrechten Struktur (3) aufweist und bei Positionierung des zumindest einen Fenders (2) an der lotrechten oder fast lotrechten Struktur (3) durch Ineinandergreifen eine formschlüssige Kraftübertragung in vertikaler Richtung ausgebildet wird.

3. Vorrichtung (1) nach Anspruch 2,
**dadurch gekennzeichnet, dass**
die abschnittsweise komplementären Geometrien des zumindest einen Fenders (2) und des zumindest einen Teils der lotrechten oder fast lotrechten Struktur (3) als
- zähneaufweisender Wälzkörper (22) und Zahnstange (32)
oder
- Triebstange (23) und Zahnstange (32)
ausgebildet sind.

4. Vorrichtung (1) nach Anspruch 1,
**dadurch gekennzeichnet, dass**
bei Positionierung des zumindest einen Fenders (2) an der lotrechten oder fast lotrechten Struktur (3) eine reibschlüssige Kraftübertragung ausgebildet wird.

5. Vorrichtung (1) nach Anspruch 4,
**dadurch gekennzeichnet, dass**
der zumindest eine Fender (2) als runder Wälzkörper (24) und/oder als Reibkörper (25) ausgebildet ist.

6. Vorrichtung (1) nach einem der vorangehenden Ansprüche,
**dadurch gekennzeichnet, dass**
der zumindest eine Fender (2) durch Schwingen (5) führbar ausgebildet ist.

7. Vorrichtung (1) nach einem der vorangehenden Ansprüche,
**dadurch gekennzeichnet, dass**
- Stampfbewegungen des Bootes um die Querachse und/oder Tauchbewegung des Bootes entlang der Hochachse und/oder der Rollwinkel und/oder die vertikale Position der Anlegeposition des Bootes bei der zeitweisen Positionierung des Bootes an der lotrechten oder fast lotrechten Struktur (3) durch Nutzung des zumindest einen steuerbaren Antriebs und/oder der zumindest einen steuerbaren Bremsvorrichtung des Fenders (2) einstellbar sind
und/oder
- der Antriebsschub und/oder Propellerschub des Bootes nach den Anforderungen der Positionierung des Bootes in der Ebene einstellbar ist
und/oder
- der zumindest eine kontrollierbare Antrieb und/oder die zumindest eine steuerbare Bremsvorrichtung des Fenders (2) zur Bestimmung des Rollwinkels und/oder der vertikalen Position der Anlegeposition des Bootes bei der zeitweisen Positionierung des Bootes an der lotrechten oder fast lotrechten Struktur (3) einstellbar ist.

8. Vorrichtung (1) nach einem der vorangehenden Ansprüche,
**dadurch gekennzeichnet, dass**
der zumindest eine Fender (2) als Mehrlenkerausführung an der Anlegeposition des Bootes befestigt ausgebildet ist.

9. Verwendung der Boot-Fender-Anlege-Vorrichtung (1) gemäß einem der vorangehenden Ansprüche zur Erhöhung der Sicherheit
- beim Anlegen von Booten an Offshore-Konstruktionen
und/oder
- beim Anlegen von Booten im Hafen und/oder
- beim Anlegen von Booten an frei schwimmende oder festgemachte Schiffen.

10. Boot-Fender-Anlege-Vorrichtung-Steuerungsverfahren mit einer Boot-Fender-Anlege-Vorrichtung nach einem der vorangehenden Ansprüche,
**dadurch gekennzeichnet, dass**
zur zeitweisen Positionierung des Bootes an der lotrechten oder fast lotrechten Struktur (3) der Antriebsschub und/oder Propellerschub des Bootes wenigstens zeitweise angehoben wird, so dass das Boot zur zeitweisen Positionierung des Bootes gegen die lotrechten oder fast lotrechten Struktur (3) gefahren und/oder gedrückt wird
und
zumindest der steuerbare Antrieb und/oder zumindest die steuerbare Bremsvorrichtung des Fenders derart angesteuert wird, dass die eingenommene, vertikale Position der Anlegeposition und/oder des Bugs und/oder des Hecks und/oder der Seite des Bootes an der lotrechten oder fast lotrechten Struktur (3) zumindest zeitweise sichergehalten wird.
